# EUROPÄISCHE PATENTSCHRIFT

(11) **EP 0 232 257 B1**
(45) Veröffentlichungstag und Bekanntmachung des Hinweises auf die Patenterteilung: **29.05.1991**
(21) Anmeldenummer: 85904093.3
(22) Anmeldetag: 14.08.1985
(51) Int. Cl.: B21K 23/04, B21K 21/00, B21J 5/00

(54) **VERFAHREN ZUR HERSTELLUNG VON FLANSCHEN ODER BUNDEN AN HOHLKÖRPERN DURCH QUERFLIESSPRESSEN**
PROCESS FOR THE PRODUCTION OF FLANGES OR COLLARS ON HOLLOW PARTS BY LATERAL EXTRUSION
PROCEDE DE PRODUCTION PAR FILAGE LATERAL DE BRIDES OU DE COLLIERS SUR DES PIECES CREUSES

(43) Veröffentlichungstag der Anmeldung: 19.08.1987
(73) Patentinhaber: GESENKSCHMIEDE SCHNEIDER GMBH, D-73431 Aalen (DE)
(72) Erfinder: BÖGEL, Helmut, D-7080 Aalen (DE)
(74) Vertreter: Neidl-Stippler, Cornelia, Dr.
(86) Internationale Anmeldenummer: DE8500276
(87) Internationale Veröffentlichungsnummer: WO8701062

(56) Entgegenhaltungen:
- DE-A- 1 527 906
- US-A- 2 198 643
- US-A- 2 200 664
- US-A- 2 960 763
- US-A- 3 286 498
- Draht, Band 35, Nr. 11, November 1984, Bamberg, DE; W. OSEN: "Verfahrensvarianten des Querfliesspressens", Seiten 547-551

## Beschreibung

### Technisches Gebiet

Die Erfindung bezieht sich auf ein verfahren zur Herstellung von Flanschen oder Bunden an Hohlkörpern, die während des Querfließpressens innen abgestützt werden.

An Hohlkörpern ausgeformte Flansche besitzen eine Vielzahl von Anwendungsmöglichkeiten, beispielsweise als Flansche an Rohren, für Naben und ähnliches.

### Stand der Technik

Das Querfließpressen als Umformverfahren ist beispielsweise nach der DIN 8583 definiert.

Es sind Verfahren und Vorrichtungen zur Herstellung von Zapfen nach dem Querfließpressverfahren bekannt, wie auch das Querfließpressen eines Bundes an Vollkörpern. Es ist auch bekannt, Zahnräder zu pressen, wobei von außen nach innen radialbewegliche Werkzeugelemente benutzt werden. Beim Querfließpressen fließt der Werkstoff in radialer Richtung teils von außen zur Mitte des Werkstücks und teils von der Werkstückmitte nach außen.

Die Massivumformung von Vollkörpern aus Stahl durch Querfließpressen eins Bundes ist beispielsweise in der Zeitschrift Draht, 35 (1984), S. 13 ff. beschrieben. Aus der DE-AS 10 87 433 ist die Innenabstützung mittels Stempel beim Querfließpressen von Nabenkörpern, insbesondere für Freilaufbremsnaben, bekannt geworden.

Bisher war das Querfließpressen von Flanschen oder Bunden an Hohlkörpern insofern nachteilig, als stets an der Ausbildungsstelle des Flansches im Innenraum des Hohlenteils eine falte entstand. Es ist nun zwar bekanntgeworden, durch eine Kombination aus zweitseitigem Napf- Rückwärts- Fließpressen und Querfließpressen eine Falte zu vermeiden. Auch durch Lochen des Napfbodens ist ein Hohlkörper mit einem Bund oder Flansch herstellbar. Die derart erreichbare Länge des Hohlkörpers ist jedoch von dem verfahrensbedingten Verhältnis Länge zu Durchmesser (bis ungefähr 4) abhängig, d.h., bisher konnten auf diese Weise nur Hohlteile mit verfahrensbedingter Maximallänge hergestellt werden.

### Darstellung der Erfindung

Der Erfindung liegt die Aufgabe zugrunde, ein Verfahren zum Herstellen von Hohlteilen mit Flansch oder Bund anzugeben, welches die Herstellung von Flanschen oder Bunden ohne Falte im Flansch oder Bundbereich bei niederen Herstellungskosten ermöglicht, wobei keine verfahrensbedingte Einschränkung der Länge der mit Flanschen versehenen Hohlteile auftreten soll.

Die Aufgabe wird durch das Verfahren gemöß Anspruch gelöst.

Überraschenderweise kann dadurch, daß eine solche Innenabstützung des Hohlkörpers während des Querfließpressens erfolgt, eine Umlenkung des querfließenden Materials nach außen erfolgen, ohne Bildung einer inneren Falte, und der Flansch kann in einem einzigen Verfahrenschritt hergestellt werden.

Durch diese Abstützung wird ein variabler gesteuerter Stofffluß erzielt. Herkömmlich hergestellte Teile mit Bundfalte, die nach kostengünstigen Querfließpressverfahren hergestellt wurden, konnten nur für untergeordnete Zwecke eingesetzt werden, da die Falte in der Festigkeitsrechnung praktisch nicht erfaßbar ist und gleichzeitig eien Ausgangspunkt für Risse bei Belastung und den Bruch des Bauteils darstellt.

Bei einer besonders bevorzugten Ausführungsform des erfindungsgemäßen Verfahrens wird Wassser als Abstützung eingesetzt, welches unter Drücken im Bereich von bis 10.000 bar ein elastisches Verhalten zeigt.

Durch das erfindungsgemäße Verfahren können sowohl rotationssymmetrische als auch nicht rotationssymmetrische Flansche oder Bunde hergestellt werden.

Die Abstützung kann auch teilweise durch einen Dorn erzielt werden, während nur im Flanschenbereich die Flüssigkeit zum Ausgleich und zur Flußumkehr eingesetzt wird.

Das Umformen kann sowohl bei Raumtemperatur als auch bei höheren Temperaturen durchgeführt werden.

Das Verfahren ist auf alle durch Querfließpressen umformbaren Werkstoffe anwendbar und kann auch einen Bestandteil an sich bekannter anderer Umformverfahren bilden, beispielsweise gemeinsam mit Einziehverfahren, Aufweiten und ähnlichem eingesetzt werden.

Besonders bevorzugt kann Stahl nach dem erfindungsgemäßen Verfahren querfließgepreßt werden.

Durch das erfindungsgemäße Verfahren ist es erstmals möglich, ohne kostenaufwendige Verfahrensschritte durch Querfließpressen Flansche oder Bunde an Hohlkörpern ohne Faltenbildung im Innenraum des Hohlkörpers herzustellen.

Im nachfolgenden wird ein Anwendungsbeispiel anhand der beigefügten Zeichnung näher erläutert.

### Dabei zeigen:

- Fig. 1: einen Schnitt durch ein herkömmliches Verfahrensprodukt und
- Fig. 2: das Angreifen der Kräfte, die sich im elastischen/ plastischen Medium auf die Innenwände des Hohlkörpers beim Querfließpressen auswirken.

Fig. 1 zeigt ein herkömmliches Rohr mit einem angeformten Bund 2 mit Falte 3. Es kann durch das erfindungsgemäße Verfahren ohne Falte im Bundbereich hergestellt werden (Fig. 2).

Bei einer bevorzugten Ausführungsform des erfindungsgemäßen Verfahrens wird Wasser unter hohem Druck, d.h. im Bereich von bis 10.000 bar zur Abstützung in den Hohlraum während des Querfließpressens eines Rohr gespreßt. Dadurch, daß Wasser eine elastische, sich stets den momentanen geometrischen Anforderungen anpassende Abstützung bewirkt, kann die erwünschte Fließrichtung des Materials bei Querfließpressen erzielt werden.

Nach beendetem Querfließpressen wird der Umform- und Flüssigkeitsdruck abgebaut und das fertige Werkstück kann ohne weitere Nacharbeitung des Innenflansches entnommen werden.

Die Umformung kann auch gleichzeitig mit einer Aufweitung des Rohres selbst während des Anformen eines Bundes erfolgen, so ist in Fig. 2 der ursprüngliche Rohrdurchmesser des Hohlkörpers 5 in einer Umformzone 6, paralell zur Umformung unter Herstellung des Bundes 2 auf den Enddurchmesser des Rohrteils 1 erweitert worden.

## Patentansprüche

1. Verfahren zur Herstellung von Flanschen oder Bunden an Hohlkörpern durch Querfließpressen, wobei der Hohlkörper während des Querfließpressens innen abgestützt wird, dadurch **gekennzeichnet**, daß die Abstützung durch eine in den Hohlraum eingebrachte Flüssigkeit erfolgt.

2. Verfahren gemäß Anspruch 1, dadurch **gekennzeichnet**, daß als Abstützung Wasser eingesetzt wird.

3. Verfahren gemäß einem der vorangehenden Ansprüche, dadurch **gekennzeichnet**, daß der Flansch oder Bund rotationssymmetrisch ist.

4. Verfahren gemäß einem der Ansprüche 1 bis 3, dadurch **gekennzeichnet**, daß der Flansch nicht rotationssymmetrisch ist.

5. Verfahren gemäß einem der vorangehenden Ansprüche, dadurch **gekennzeichnet**, daß zusätzlich zu der Flüssigkeit ein Dorn Abstützung während des Querfließpressens in den Hohlraum eingeführt wird.

6. Verfahren gemäß einem der vorangehenden Ansprüche, dadurch **gekennzeichnet**, daß das Umformen bei erhöhter Temperatur durchgeführt wird.

7. Verfahren gemäß einem der vorangehenden Ansprüche, dadurch **gekennzeichnet**, daß der umzuformende, querfließpressbare Werkstoff Stahl ist.

## Claims

1. Process for the production of flanges or collars on hollow parts by way of a lateral extrusion process, whereby the hollow body is internally supported during the lateral extrusion process, **characterised in that** the support means is a liquid which is entered into the hollow space.

2. Process according to claim 1, **characterised in that** water is used as a support means.

3. Process according to one of the above claims, **characterised in that** the flange or the collar is symmetrical with respect to rotation.

4. Process according to one of claims 1 to 3, **characterised in that** the flange is not symmetrical with respect to rotation.

5. Process according to one of the above claims, **characterised in that** a pin is entered into the hollow space, in addition to the liquid, as a support means during the lateral extrusion process.

6. Process according to one of the above claims, **characterised in that** the deformation is carried out at increased temperature.

7. Process according to one of the above claims, **characterised in that** the material to be deformed and laterally extruded is steel.

## Revendications

1. Procédé de production par filage latéral de brides ou de colliers sur des pièces creuses, dans lequel la pièce creuse est supportée intérieurement pendant le filage latéral, caractérisé en ce que le support est assuré par un liquide introduit dans la cavité.

2. Procédé selon la revendication 1, caractérisé en ce qu'on utilise de l'eau pour réaliser le support.

3. Procédé selon l'une des revendications précédentes, caractérisé en ce que la bride ou le collier présente une symétrie de rotation.

4. Procédé selon l'une des revendications 1 à 3, caractérisé en ce que la bride ne présente pas de symétrie de rotation.

5. Procédé selon l'une des revendications précédentes, caractérisé en ce qu'un poinçon est inséré dans la cavité entre le liquide, pour servir de support pendant le filage latéral.

6. Procédé selon l'une des revendications précédentes, caractérisé en ce que la mise en forme est effectuée à température élevée.

7. Procédé selon l'une des revendications précédentes, caractérisé en ce que le matériau à mettre en forme et pouvant être soumis à filage latéral est de l'acier.
